# EUROPÄISCHE PATENTANMELDUNG

(11) **EP 2 390 574 A2**
(43) Veröffentlichungstag der Anmeldung: **30.11.2011**
(21) Anmeldenummer: 11166643.4
(22) Anmeldetag: 19.05.2011
(51) Int. Cl.: F24C 3/12

(54) **Gasventil mit Zündvorrichtung**

(30) Priorität: 31.05.2010 ES 201030828; 24.05.2010 EP 10382138
(71) Anmelder: BSH Bosch und Siemens Hausgeräte GmbH, 81739 München (DE)
(72) Erfinder: Andrade Soares, Paulo Marcos, 39012, Santander (ES); Gutierrez Humara, Melca, 39650, La Penilla (ES); Placer Maruri, Emilio, 39120, Liencres (ES)

(57) **Zusammenfassung**

Die Erfindung betrifft ein Gasventil mit Zündvorrichtung umfassend eine Betätigungswelle (30), die zum Festlegen eines Öffnungsquerschnitts des Gasventils (1) um eine Längsachse (300) drehbar ist und zum Betätigen der Zündvorrichtung (3) in axialer Richtung verschiebbar ist. Das Gasventil (1) ist dadurch gekennzeichnet, dass die Zündvorrichtung (3) eine Führungsstruktur (32) umfasst, die aus mindestens einem ersten kreisförmigen Teil, das ortsfest an einem Gehäuse der Zündvorrichtung (3) vorgesehen ist, und einem zweiten Teil (322), das an der Betätigungswelle (30) befestigt ist, besteht und durch die beiden Teile der Führungsstruktur (32) ein Sperrzustand eingestellt werden kann, in dem die axiale Bewegung der Betätigungswelle (30) unterbunden ist.

## Beschreibung

Gasventile werden insbesondere in gasbeheizten Gargeräten, wie beispielsweise Kochmulden, Gasbacköfen oder Gasstandherden eingesetzt. Mit dem Gasventil wird der zu einem oder mehreren Gasbrennern des Gargerätes strömende Gasvolumenstrom zwischen Null und einem Maximalwert eingestellt. Dies erfolgt durch Drehen einer Betätigungswelle des Gasventils, die auch als Hahnwelle bezeichnet wird, um ihre Längsachse. Das Gasventil umfasst weiter einen elektrischen Schalter, der durch Drücken der Betätigungswelle in axialer Richtung betätigbar ist. Der elektrische Schalter ist Bestandteil einer Zündvorrichtung zum Entzünden des am Gasbrenner austretenden Gasstroms. Immer dann, wenn ein Benutzer die Betätigungswelle des Gasventils drückt, erzeugt die Zündvorrichtung im Bereich des Gasbrenners elektrische Funken. Ein solches Gasventil ist beispielsweise in der EP 1 500 881 A2 beschrieben.

Ein Nachteil dieser Arten von gasbeheizten Gargeräten besteht darin, dass die Zündung in jeder Winkelposition der Betätigungswelle erfolgen kann. Da durch die Winkelposition der Betätigungswelle gleichzeitig aber auch der Gasvolumenstrom eingestellt wird, bedeutet dies, dass auch bei geringen Gasvolumenströmen der elektrische Schalter betätigt wird. Eine Zündung kann aber aufgrund des geringen Gasvolumenstroms nicht zuverlässig gewährleistet werden, so dass es zu einem Austritt von unverbranntem Gas aus dem Gasbrenner kommen kann.

Der vorliegenden Erfindung liegt daher die Aufgabe zugrunde eine Zündvorrichtung für ein Gasventil mit einer Betätigungselement zu schaffen, bei dem die Zündvorrichtung nur bei definierten Betriebsbedingungen des Gasventils betätigt werden kann.

Der Erfindung liegt die Erkenntnis zugrunde, dass diese Aufgabe gelöst werden kann, indem ein Zündsystem verwendet wird, das eine Führungsstruktur aufweist, die eine Betätigung der Zündvorrichtung, insbesondere eines elektrischen Schalters nur in einem definierten Drehwinkelbereich der Betätigungswelle zulässt.

Gemäß der vorliegenden Erfindung wird diese Aufgabe daher gelöst durch ein Gasventil mit Zündvorrichtung umfassend eine Betätigungswelle, die zum Festlegen eines Öffnungsquerschnitts des Gasventils um eine Längsachse drehbar ist und zum Betätigen der Zündvorrichtung in axialer Richtung verschiebbar ist. Das Gasventil ist dadurch gekennzeichnet, dass die Zündvorrichtung eine Führungsstruktur umfasst, die aus mindestens einem ersten kreisförmigen Teil, das ortsfest an einem Gehäuse der Zündvorrichtung vorgesehen ist, und einem zweiten Teil, das an der Betätigungswelle befestigt ist, besteht und durch die beiden Teile der Führungsstruktur ein Sperrzustand eingestellt werden kann, in dem die axiale Bewegung der Betätigungswelle unterbunden ist.

Als Zündvorrichtung wird im Sinne der vorliegenden Erfindung eine Vorrichtung verstanden, mittels derer ein Gasstrom an dem oder den Brennern entzündet wird. Hierzu umfasst die Zündvorrichtung vorzugsweise zumindest einen elektrischen Schalter zur Aktivierung eines Zündelementes, das Zündfunken erzeugt. Weiterhin umfasst die Zündvorrichtung eine Betätigungswelle, die zur Betätigung der Zündvorrichtung, insbesondere zur mittelbaren oder unmittelbaren Betätigung des elektrischen Schalters entlang der Längsachse der Betätigungswelle verschiebbar ist. Als Führungsstruktur wird erfindungsgemäß eine zweiteilige Struktur bezeichnet, die einen Teil der Zündvorrichtung darstellt und die das axiale Verschieben der Betätigungswelle in einer oder mehreren vorgegebenen Situationen unterbindet. Der Zustand, in dem die axiale Verschiebung der Betätigungswelle unterbunden wird, wird erfindungsgemäß auch als Sperrzustand bezeichnet. Vorzugsweise ist im Sperrzustand keinerlei axiale Bewegung der Betätigungswelle möglich. Allerdings kann eine geringe axiale Bewegung der Betätigungswelle beispielsweise durch eine gewisse Elastizität der Teile der Führungsstruktur auch im Sperrzustand erfolgen. Diese Bewegung der Betätigungswelle ist dann allerdings so gering, dass die Bewegung nicht zum Betätigen der Zündvorrichtung ausreicht. Als Unterbinden der axialen Verschiebung des Betätigungselementes wird somit das Verhindern der axialen Verschiebung um einen Betrag verstanden, der für das Betätigen der Zündvorrichtung erforderlich ist.

Indem das erste Teil der Führungsstruktur, das ortsfest an einem Gehäuse der Zündvorrichtung vorgesehen ist, eine kreisrunde Form aufweist, können über den gesamten Drehbereich oder Winkelbereich der Betätigungswelle, insbesondere 360°, die gewünschten Zustände, die die Zündvorrichtung einnehmen soll, festgelegt werden. Das erste, kreisförmige Teil ist vorzugsweise so zu der Betätigungswelle angeordnet, dass diese durch den Mittelpunkt des kreisförmigen Teils verläuft. Insbesondere ist das erste, kreisförmige Teil koaxial zu der Betätigungswelle angeordnet. Ein weiterer Vorteil des erfindungsgemäßen Gasventils besteht darin, dass das erste, kreisförmige Teil an einem Gehäuse der Zündvorrichtung, vorzugsweise an dem Gehäuse des elektrischen Schalters, vorgesehen ist. Da in dem Sperrzustand vorzugsweise die Betätigung des elektrischen Schalters unterbunden werden soll, ist das erste Teil der Führungsstruktur, das an dem Gehäuse des elektrischen Schalters vorgesehen ist, in unmittelbarer Nähe des Schalters, so dass dort das Unterbinden der axialen Bewegung der Betätigungswelle zuverlässig verhindert werden kann. Eine relative Ausrichtung des ersten Teils der Führungsstruktur mit dem elektrischen Schalter ist bei der Montage des erfindungsgemäßen Gasventils zudem nicht erforderlich, da das erste Teil der Führungsstruktur bereits an dem Schaltergehäuse vorgesehen ist.

Mit der Führungsstruktur, die in dem erfindungsgemäßen Gasventil vorgesehen ist, kann wahlweise das Betätigen der Zündvorrichtung unterbunden oder zugelassen werden. Hierdurch kann das Betätigen der Zündvorrichtung auf Situationen beschränkt werden, in denen die Bedingungen in dem Gasventil eine ausreichende Sicherheit gewähren. Der Zustand, in dem die Führungsstruktur eine Betätigung der Zündvorrichtung zulässt, wird im Folgenden auch als Zündzustand bezeichnet. Der Zündzustand ist vorzugsweise der Zustand, in dem der Gasvolumenstrom in dem Gasventil zu dem Brenner auf einen Maximalwert eingestellt ist. Hierdurch wird sicher gestellt, dass ausreichend Gas für eine Zündung durch den elektrischen Funken an dem Brenner zur Verfügung steht. Bei Gasvolumenströmen geringerer Menge ist die Führungsstruktur hingegen in dem Sperrzustand. Hierdurch wird verhindert, dass der Benutzer des Gerätes bei geringen Gasvolumenströmen erfolglos versucht die Zündung auszulösen, was zu einem ungewünschten Gasaustritt führt.

Der Sperrzustand wird erfindungsgemäß durch die relative Position der Teile der Führungsstruktur zueinander hergestellt. In dem Sperrzustand befinden sich die Teile der Führungsstruktur zueinander in einer Sperrstellung. In dem Zündzustand hingegen befinden sich die Teile der Führungsstruktur zueinander in einer Stellung, die auch als Zündstellung bezeichnet wird.

Vorzugsweise liegt in dem Sperrzustand das zweite Teil der Führungsstruktur teilweise an dem ersten Teil der Führungsstruktur an. Da das zweite Teil der

Führungsstruktur an der Betätigungswelle befestigt ist, ist in dem Sperrzustand durch das zweite Teil der Führungsstruktur eine Bewegung der Betätigungswelle in Richtung auf das Gehäuse, an dem das erste Teil der Führungsstruktur vorgesehen ist, nicht möglich. Eine Bewegung der Betätigungswelle in Richtung des Gehäuses, insbesondere in Richtung des Gehäuses des elektrischen Schalters, wird im Folgenden auch als Hereindrücken der Betätigungswelle bezeichnet.

Durch die Anordnung des zweiten Teils der Führungsstruktur an der Betätigungswelle, können der Sperrzustand und der Zündzustand auf einfache Weise in Abhängigkeit der Winkelposition der Betätigungswelle eingestellt werden. Da die Drehwinkelposition der Betätigungswelle, die im Folgenden auch als Winkelposition bezeichnet wird, den Öffnungsquerschnitt des Gasventils festlegt und damit den Gasvolumenstrom definiert, der zu dem Brenner geleitet wird, kann der Zündzustand auf große Gasvolumenströme beschränkt werden. Weiterhin weist die Befestigung des zweiten Teils der Führungsstruktur an der Betätigungswelle den Vorteil auf, dass die erforderliche Teileanzahl für das erfindungsgemäße Gasventil, die bei der Endmontage des Gasventils erforderlich ist, minimiert wird. Schließlich kann durch die Befestigung des zweiten Teils der Führungsstruktur an der Betätigungswelle, die axial beweglich ist, auch eine Betätigung der Zündvorrichtung mittelbar oder unmittelbar durch das zweite Teil der Führungsstruktur ermöglicht werden, was später genauer erläutert wird.

Das erste Teil stellt vorzugsweise eine Führungswand dar, die an der Oberseite eines Gehäuses der Zündvorrichtung vorgesehen ist und in deren Oberkante eine Vertiefung vorgesehen ist. Indem als erstes Teil der Führungsstruktur eine Führungswand verwendet wird, wird ein Raum in dem ersten Teil der Führungsstruktur definiert, in dem weitere Komponenten des Gasventils aufgenommen oder durch diesen Raum geführt werden können. So kann beispielsweise ein Absatz des Gehäuses, der bei einigen Schaltern kreisrund ausgebildet ist, in der Führungswand aufgenommen werden und diese gleichzeitig fixieren.

Durch das Vorsehen der Vertiefung in der Oberkante der Führungswand wird der Winkelbereich definiert, in dem die Zündvorrichtung sich in dem Zündzustand befindet, das heißt in dem die Betätigungswelle axial bewegt werden kann, um mittelbar oder unmittelbar den elektrischen Schalter der Zündvorrichtung zu betätigen. Durch das Vorsehen der Vertiefung kann das in dem Sperrzustand gegebene aneinander Anliegen der beiden Teile der Führungsstruktur durch Drehen der Betätigungswelle und damit des zweiten Teils der Führungsstruktur aufgehoben werden. Der Winkelbereich, über den sich die Vertiefung in der Oberkante der Führungswand erstreckt, beträgt beispielsweise 90 bis 100°. Die Vertiefung ist vorzugsweise kurvenförmig. Indem statt einer Stufe eine Kurvenform als Vertiefung vorgesehen ist, kann die Änderung des Zustandes der Zündvorrichtung von einem Sperrzustand in einen Zündzustand kontinuierlich erfolgen. Zudem kann die Änderung des Zustandes auch erfolgen, wenn auf die Betätigungswelle eine Druckkraft ausgeübt wird. Diese Druckkraft wird durch den Benutzer des Gargerätes, in dem das Gasventil vorgesehen ist, durch Hereindrücken eines Bedienelementes, das an dem Ende der Betätigungswelle befestigt ist, aufgebracht. Durch die Kurvenform der Vertiefung muss der Benutzer das Bedienelement nicht loslassen, um von einem Zustand in den anderen Zustand zu gelangen.

Gemäß einer bevorzugten Ausführungsform ist die Abmessung des zweiten Teils in radialer Richtung bereichsweise größer als der Innenradius des ersten kreisförmigen Teils der Führungsstruktur. Als radiale Richtung wird die Richtung verstanden, in der der Radius der Betätigungswelle liegt. Durch diese Abmessungen der beiden Teile der Führungsstruktur wird sichergestellt, dass die beiden Teile zumindest zeitweise miteinander in Kontakt treten können. Durch diesen Kontakt kann es zum Einen zum Einstellen des Sperrzustandes kommen, in dem die axiale Bewegung der Betätigungswelle unterbunden ist. Zum anderen kann die in dem Zündzustand mögliche axiale Bewegung der Betätigungswelle begrenzt werden.

Besonders bevorzugt ist in dem zweiten Teil der Führungsstruktur eine Aufnahmeöffnung zum Durchführen der Betätigungswelle vorgesehen und das zweite Teil ist durch die Form der Aufnahmeöffnung drehsicher an der Betätigungswelle befestigt. Diese Ausführungsform weist den Vorteil auf, dass weitere Befestigungselemente, wie beispielsweise Klemmen und Splinte nicht erforderlich sind, um das synchrone Drehen der Betätigungswelle und des zweiten Teils der Führungsstruktur gewährleisten zu können.

Gemäß einer Ausführungsform umfasst das zweite Teil der Führungsstruktur einen Führungsarm, der sich in radialer Richtung von der Betätigungswelle erstreckt. Der Führungsarm weist hierbei vorzugsweise die größte Abmessung des zweiten Teils in radialer Richtung auf. Der Führungsarm dient somit für den Kontakt des ersten Teils der Führungsstruktur mit dem zweiten Teil der Führungsstruktur. Als Führungsarm wird ein Bauteil verstanden, dass eine geringe Breite aufweist. Hierdurch wird durch den Führungsarm nur ein geringer Winkelbereich um die Betätigungswelle abgedeckt und der Zündzustand, in dem der Führungsarm in eine Vertiefung an dem ersten Teil der Führungsstruktur gelangt, kann auf einen geringen Winkelbereich beschränkt werden.

Die Seitenflächen des Führungsarms sind vorzugsweise zueinander geneigt angeordnet. Dabei sind die Seitenflächen so zueinander geneigt, dass die Unterseite des Führungsarmes eine geringere Breite aufweist als die Oberseite. Durch diese Ausgestaltung kann ein leichter Übergang zwischen dem Sperrzustand und dem Zündzustand erfolgen. Bei einer Führungswand, in deren Oberseite eine Vertiefung eingebracht ist, weist die Vertiefung vorzugsweise eine Kurvenform auf. Eine solche Vertiefung zusammen mit einem Führungsarm, dessen Seitenflächen zueinander geneigt sind, führt dazu, dass in einer Position, in der der Führungsarm auf dem Übergang zu der tiefsten Stelle der Vertiefung an der Führungswand anliegt, dieser an dem Übergang entlang gleitet und leichter zu dem tiefsten Punkt der Vertiefung gelangen kann.

Das zweite Teil der Führungsstruktur umfasst vorzugsweise eine Betätigungsscheibe zum Betätigen eines elektrischen Schalters der Zündvorrichtung. Die Betätigungsscheibe ist hierbei an der Betätigungswelle angebracht. Als Betätigungsscheibe wird insbesondere ein Betätigungselement bezeichnet, das sich zumindest über einen Teil des Umfangs der Betätigungswelle in radialer Richtung von der Betätigungswelle aus erstreckt. Über das Betätigungselement wird vorzugsweise ein Übertragungselement so mit Kraft beaufschlagt, dass dieses eine ausreichende Kraft auf den elektrischen Schalter ausübt, um diesen zu betätigen.

Der Führungsarm des zweiten Teils der Führungsstruktur ist vorzugsweise mit der Betätigungsscheibe einteilig ausgestaltet. Hierbei erstreckt sich der Führungsarm vorzugsweise vom Rand der Betätigungsscheibe aus. Indem der Führungsarm und die Betätigungsscheibe einteilig ausgestaltet sind, kann die Teileanzahl minimiert werden. Zudem ist die Ausrichtung des Führungsarmes zu der Betätigungsscheibe festgelegt und eine Betätigung der Zündvorrichtung damit zuverlässig auf einen Zündzustand begrenzt.

Gemäß einer Ausführungsform ist in dem ersten, kreisförmigen Teil der Führungsstruktur eine Übertragungsfeder in Form einer Schraubenfeder angeordnet. Die Übertragungsfeder dient zur Übertragung einer Betätigungskraft von der Betätigungswelle zu dem elektrischen Schalter. Besonders bevorzugt wird die Übertragungsfeder bei der axialen Bewegung der Betätigungswelle durch die Betätigungsscheibe mit Kraft beaufschlagt. Indem die Übertragungsfeder in dem ersten, kreisförmigen Teil der Führungsstruktur angeordnet ist, kann das erste, kreisförmige Teil der Führungsstruktur gleichzeitig die Halterung der Übertragungsfeder unterstützen, das heißt die Feder in Position halten.

Gemäß einer Ausführungsform ist in der Unterseite des zweiten Teils der Führungsstruktur ein Aufnahmebereich für ein Übertragungselement zur Betätigung eines elektrischen Schalters der Zündvorrichtung vorgesehen. Durch das Vorsehen eines Aufnahmebereiches in dem zweiten Teil, kann die Position des Übertragungselementes, beispielsweise in Form einer Übertragungsfeder, weiter fixiert werden. Durch den Aufnahmebereich kann insbesondere ein Verrutschen des Übertragungselementes gegenüber dem zweiten Teils der Führungsstruktur verhindert werden. Der Aufnahmebereich kann an dem zweiten Teil der Führungsstruktur, das eine Betätigungsscheibe darstellt, beispielsweise durch einen am Rand der Scheibe nach unten gerichteten Flansch geschaffen werden.

Vorzugsweise ist der zweite Teil der Führungsstruktur über eine Rastverbindung in einer Nut in der Betätigungswelle befestigt. Hierdurch wird der Aufbau des Gasventils vereinfacht. Insbesondere sind für die Rastverbindung an dem zweiten Teil der Führungsstruktur Rastnasen und/oder Rastarme vorgesehen. Somit ist das Vorsehen separater Befestigungsteile nicht erforderlich. Besonders bevorzugt ist das zweite Teil der Führungsstruktur an der Betätigungswelle so vorgesehen, dass dieses über die Form der Betätigungswelle und eine entsprechende Form einer Aufnahmeöffnung in dem zweiten Teil der Führungsstruktur drehsicher an der Betätigungswelle befestigt ist.

Die Erfindung wird im Folgenden erneut unter Bezugnahme auf die beiliegenden Zeichnungen erläutert. Hierbei zeigen:
Figur 1: eine schematische, perspektivische Ansicht einer Ausführungsform eines erfindungsgemäßen Gasventils im Sperrzustand;
Figur 2: eine schematische, perspektivische Ansicht einer Ausführungsform eines erfindungsgemäßen Gasventils im Zündzustand;
Figur 3: eine schematische Schnittansicht des Gasventils nach Figur 1;
Figur 4: eine schematische Perspektivansicht der Ausführungsform der Führungsstruktur nach Figur 1; und
Figur 5: eine schematische Schnittansicht durch die Führungsstruktur nach Figur 4.

In Figur 1 ist eine Ausführungsform des erfindungsgemäßen Gasventils gezeigt. Das Gasventil 1 weist einen Grundkörper 10 auf, in dem weitere Komponenten des Gasventils 1 aufgenommen sein können. So können in dem Grundkörper 10 beispielsweise ein drehbares Ventilküken zum Einstellen des Öffnungsquerschnitts des Gasventils 1 und zusätzlich ein Magnetventil zum sicheren vollständigen Schließen des Gasventils 1 angeordnet sein.

Über die Gasleitung 2 wird Gas von dem Gasventil 1 zu einem nicht dargestellten Brenner geleitet. Auf der Oberseite des Grundkörpers 10 des Gasventils 1 ist ein elektrischer Schalter 31 angeordnet. Der elektrische Schalter 31 dient insbesondere als Zündschalter für das Gasventil 1. Bei Betätigung des elektrischen Schalters 31 wird ein nicht dargestelltes Zündelement aktiviert, mittels dessen ein mit dem Gasventil 1 verbundener Brenner (nicht gezeigt) gezündet wird.

Durch den elektrischen Schalter 31 ist eine Betätigungswelle 30 geführt, die über den elektrischen Schalter 31 nach oben hinausragt und bis in den Grundkörper 10 des Gasventils 1 reicht. In dem Bereich der Betätigungswelle 30, in dem diese nach oben über den elektrischen Schalter 31 hinausragt, weicht der Querschnitt der Betätigungswelle 30 zumindest im oberen Teil von dem runden Querschnitt der Betätigungswelle 30 über deren weitere Länge ab. Insbesondere ist an der Betätigungswelle 30 eine Abflachung 301 vorgesehen.

An der Oberseite des elektrischen Schalters 31 ist in der dargestellten Ausführungsform in dem Bereich des Durchlasses der Betätigungswelle 30 ein

Absatz 312 vorgesehen, der nach oben über die Oberseite des kastenförmigen elektrischen Schalters 31 hervorsteht. Der Absatz 312 weist einen ringförmigen Querschnitt auf. Um den Absatz 312 ist eine kreis- beziehungsweise ringförmige Führungswand 321 vorgesehen, die das erste Teil einer Führungsstruktur 32 bildet.

An der Betätigungswelle 30 ist oberhalb des elektrischen Schalters 31 in einem vertikalen Abstand zu dem Absatz 312 ein zweites Teil 322 der Führungsstruktur 32 befestigt. Das zweite Teil 322 der Führungsstruktur umfasst in der dargestellten Ausführungsform eine Betätigungsscheibe 3220, die sich radial von der Betätigungswelle 30 aus erstreckt. An dem äußeren Rand der Betätigungsscheibe 3220 ist an einer Stelle ein Führungsarm 3221 vorgesehen, der sich in radialer Richtung von dem äußeren Rand der Betätigungsscheibe 3220 aus nach außen erstreckt. Der Führungsarm 3221 weist einen gleichschenklig trapezförmigen Querschnitt auf. Hierbei sind die Seitenflächen des Führungsarms 3221 so zueinander geneigt, dass die Breite des Führungsarms 3221 an dessen Unterseite geringer ist als an dessen Oberseite. Weiterhin ist an der Unterseite der Betätigungsscheibe 3220 an deren Rand ein nach unten gerichteter Flansch 3223 vorgesehen (siehe Figuren 3 und 5). Durch diesen Flansch 3223 wird ein Aufnahmebereich an der Unterseite der Betätigungsscheibe 3220 definiert, in dem ein Übertragungselement, insbesondere eine Übertragungsfeder 311, gehalten werden kann.

In der Betätigungsscheibe 3220 ist zudem eine Aufnahmeöffnung 3222 zur Aufnahme beziehungsweise für den Durchlass der Betätigungswelle 30 eingebracht. Wie sich aus Figur 4 entnehmen lässt, entspricht die Form der Aufnahmeöffnung 3222 der Form des Querschnitts der Betätigungswelle 30 im oberen Bereich. Das bedeutet, dass auch die Aufnahmeöffnung 3222 einen kreisrunden Querschnitt aufweist und an einer Seite eine Abflachung vorgesehen ist. Durch diese Ausgestaltung der Betätigungswelle 30 und der Aufnahmeöffnung 3222 wird das zweite Teil 322 der Führungsstruktur 32 verdrehsicher an der Betätigungswelle 30 gehalten, das heißt kann sich nicht relativ zur Betätigungswelle 30 um die Längsachse 300 der Betätigungswelle 30 drehen.

Wie sich aus Figur 3 ergibt, ist das zweite Teil 322 der Führungsstruktur 32 so an der Betätigungswelle 30 befestigt, dass dieses Kräfte, die in Richtung der Längsachse 300 der Betätigungswelle 30 auf die Betätigungswelle 30 einwirken, übertragen kann. Insbesondere ist hierzu an der Betätigungswelle 30 eine umlaufende Nut 302 vorgesehen. An der Aufnahmeöffnung 3222 der Betätigungsscheibe 3220 des zweiten Teils 322 der Führungsstruktur 32 sind Rastarme 3224 vorgesehen, die jeweils eine Rastnase aufweisen. Die Rastnasen weisen nach Innen, so dass die Betätigungsscheibe 3220 über die Rastarme 3224 in der Nut 302 einrasten kann. Die Rastarme 3224 erstrecken sich von der Betätigungsscheibe 3220 an der Aufnahmeöffnung 3222 nach unten. Zwischen den Rastarmen 3224 sind Schlitze 3225 vorgesehen, die eine Bewegung der Rastarme 3224, insbesondere ein auseinander Drücken der Rastarem 3224 beim Einbringen der Betätigungswelle 30 erlauben. In der dargestellten Ausführungsform sind drei Rastarme 3224 vorgesehen, die in dem Bereich der Aufnahmeöffnung 3222 vorgesehen sind, in der diese einen kreisrunden Querschnitt aufweist. In dem Bereich der Abflachung in der Aufnahmeöffnung ist kein Rastarm vorgesehen. In der Figur 3 ist zur besseren Erkennbarkeit der einzelnen Bestandteile die Übertragungsfeder 311 nicht dargestellt.

Die Betätigungswelle 30 ist so in dem Grundkörper 10 des Gasventils 1 gelagert, dass diese um deren Längsachse 300 drehbar ist. Zudem kann die Betätigungswelle 30 entlang deren Längsachse 300 axial bewegt, das heißt verschoben werden. Hierbei erfolgt ein Verschieben der Betätigungswelle 30 in Richtung auf den Grundkörper 10 des Gasventils 1 von einer Ausgangsstellung aus durch Aufbringen eines Drucks auf die Betätigungswelle 30 gegen die Federkraft einer inneren Ventilfeder (nicht gezeigt) in dem Grundkörper 10 des Gasventils 1. Diese Bewegung wird im Folgenden auch als Hereindrücken der Betätigungswelle 30 bezeichnet. Wird die Druckkraft von der Betätigungswelle 30 genommen, verschiebt die Betätigungswelle 30 sich daher wieder in die Ausgangsstellung.

Die Führungswand 321 weist in deren oberen Kante oder Oberkante, die dem elektrischen Schalter 31 abgewandt ist, über einen Teil des Umfangs der Führungswand 321 eine Vertiefung 3210 auf. Die Höhe der Führungswand in dem Bereich der Vertiefung 3210 ist gleich oder größer als die Höhe des Absatzes 312 an dem Gehäuse. Durch diese Vertiefung 3210 weist die Oberkante der Führungswand 321 einen oberen Bereich, einen gegenüber dem oberen Bereich nach unten versetzten, unteren Punkt, der die tiefste Stelle der Vertiefung 3210 darstellt, sowie Übergänge 3211 zwischen dem oberen Bereich und der tiefsten Stelle der Vertiefung 3210 auf. Die Vertiefung 3210 erstreckt sich in der dargestellten Ausführungsform über weniger als die Hälfte des Umfangs der Führungswand 321. Die Vertiefung 3210 kann beispielsweise einen Winkelbereich von 100° abdecken. Die Übergänge 3211 weisen eine S-Kurvenform auf. Hierdurch ist der Übergang 3211 gleichmäßig. Wie sich aus Figur 5 ergibt, ist in der Unterseite der Führungswand 321 eine Aussparung 3212 vorgesehen. Diese dient zur Fixierung der Führungswand 321 gegenüber einer Drehbewegung. Die Führungswand 321 wird hierzu so auf das Gehäuse des elektrischen Schalters 31 aufgebracht, dass ein Vorsprung (nicht gezeigt), an dem ringförmigen Absatz 312 des Gehäuses des elektrischen Schalters 31 in der Aussparung 3212 aufgenommen wird. Eine horizontale Bewegung der Führungswand 321 wird somit durch den Absatz 312 und die Drehbewegung durch die Aussparung 3212 und den Vorsprung an dem Absatz 312 verhindert.

Die Funktionsweise der Ausführungsform des erfindungsgemäßen Gasventils wird nun erneut genauer beschrieben.

In dem Zündzustand, der in Figur 2 gezeigt ist, ist die Betätigungswelle 30 mit dem daran angebrachten zweiten Teil 322 der Führungsstruktur 32 in eine solche Winkelposition um die Längsachse 300 gedreht, dass der Führungsarm 3221 mit der Vertiefung 3210, insbesondere mit dem tiefsten Punkt der Vertiefung 3210 ausgerichtet ist. Die Unterseite des Führungsarms 3221 berührt dabei die Oberkante der Führungswand 321 nicht. Vielmehr liegt zwischen der Unterseite des Führungsarms 3221 und der Oberkante der Führungswand 321 ein vertikaler Abstand vor. Dieser Abstand definiert den Betrag, um den die Betätigungswelle 30 entlang deren Längsachse 300 axial bewegt, das heißt hereingedrückt werden kann.

An der Betätigungswelle 30 ist an dem oberen Ende in der Regel ein Bedienelement (nicht gezeigt) vorgesehen, über das der Benutzer des Gargerätes, in dem das Gasventil 1 vorgesehen ist, die Betätigungswelle um deren Längsachse 300 drehen und entlang der Längsachse 300 verschieben, insbesondere hereindrücken kann.

Drückt der Benutzer in dem in Figur 2 gezeigten Zündzustand auf das Bedienelement, so wird die Betätigungswelle 30 in Richtung auf den Grundkörper 10 des Gasventils 1 bewegt. Durch diese Längsbewegung der Betätigungswelle 30 wird der elektrische Schalter 31 betätigt.

Zum Betätigen des elektrischen Schalters 31 ist vorzugsweise ein Übertragselement in Form einer Übertragungsfeder 311 vorgesehen (siehe Figur 1 und 2). Diese Übertragungsfeder 311 ist im Inneren der Führungswand 321 und insbesondere im Inneren des Absatzes 312 um die Betätigungswelle 30 herum vorgesehen sein. Die Übertragungsfeder 311 liegt mit ihrem unteren Ende an einem beweglichen Teil (nicht gezeigt) in dem elektrischen Schalter 31 an. An dem oberen Ende liegt die Übertragungsfeder 311 an der Unterseite der Betätigungsscheibe 3220 an oder ist von der Unterseite der Betätigungsscheibe 3220 nur geringfügig beabstandet. Durch Aufbringen einer Kraft auf die Übertragungsfeder 311 wird daher das bewegliche Teil in dem elektrischen Schalter 31 bewegt und schließt insbesondere einen oder mehrere Kontakte, durch die es zu der eigentlichen Betätigung des Schalters 31 und dadurch zur Zündung kommt.

Im Zündzustand kann die Betätigungswelle 30 nur um den Betrag in Richtung auf den Grundkörper 10 des Gasventils 1 verschoben werden, das heißt hereingedrückt werden, der dem Abstand zwischen der Unterseite des Führungsarms 3221 und der Oberkante der Führungswand 321 im Bereich der Vertiefung 3210 entspricht. Wird keine Druckkraft mehr auf die Betätigungswelle 30 ausgeübt, das heißt lässt der Benutzer das Bedienelement los, so wird die Betätigungswelle 30 wieder in den Ausgangszustand zurück geschoben.

Wird hingegen in einem Sperrzustand ein Druck auf die Betätigungswelle 30 entlang deren Längsachse 300 ausgeübt, kommt es nicht zu einer Aktivierung des elektrischen Schalters 31. Der Sperrzustand ist in Figur 1 gezeigt. In diesem Zustand ist die Betätigungswelle 30 und damit auch das daran befestigte zweite Teil 322 der Führungsstruktur 32 so gegenüber dem Zündzustand nach Figur 2 verdreht, dass bereits im Ausgangszustand die Unterseite des Führungsarms 3221 auf der Oberkante der Führungswand 321 aufliegt.

In diesem Sperrzustand wird die Druckkraft auf die Betätigungswelle 30 über die Führungswand 321 auf das Gehäuse des elektrischen Schalters 31 übertragen. Da in dem Bereich, in dem die Führungswand 321 auf dem Gehäuse aufliegt, kein Schaltelement zum Betätigen des Schalters vorgesehen ist, kann es im Sperrzustand daher nicht zu einer Betätigung des Schalters 31 kommen.

Indem die Übergänge 3211 zwischen dem oberen Bereich und dem tiefsten Punkt der Vertiefung 3210 an der Führungswand 321 kurvenförmig ausgebildet sind, kann auch bei einer auf die Betätigungswelle 30 ausgeübten Druckkraft einer Drehung der Betätigungsachse 30 um deren Längsachse 300 erfolgen. Die Unterseite des Führungsarms 3221 gleitet hierbei auf der Oberkante der Führungswand 321 entlang.

Erfindungsgemäß ist die Betätigung des Schalters 31 und damit die Zündung an dem Brenner vorzugsweise nur möglich, wenn der Führungsarm 3221 mit dem tiefsten Punkt der Vertiefung 3210 ausgerichtet ist. In diesem Zündzustand kann die Betätigungswelle 30 um den Betrag, der dem Abstand zwischen dem Führungsarm 3221 und dem tiefsten Punkt der Vertiefung 3210 entspricht, axial verschoben werden. Dadurch wird die Übertragungsfeder 311 durch das zweite Teil 322 der Führungsstruktur 32, insbesondere durch die Betätigungsscheibe 3220, zusammengedrückt und übt so eine Betätigungskraft auf ein Schaltelement des Schalters 31 aus. Hierdurch wird der Schalter 31 betätigt und ein entsprechendes Signal an das Zündelement an dem Brenner geleitet, das zur Zündung des Brenners führt. Die Übertragungsfeder 311 dient daher zusammen mit der Betätigungsscheibe 3220 als Betätigungselement für den Schalter 31.

Alternativ kann auch ein Schalter 31 verwendet werden, bei dem eine geringere Betätigungskraft erforderlich ist oder der einen geringen Schaltweg hat. Bei einem solchen Schalter 31 kann es dann bereits bei einer Ausrichtung des Führungsarms 3221 mit einem der Übergänge 3211 der Führungswand 321 zu einer Betätigung des Schalters kommen.

Die Vertiefung 3210 an der Führungswand 321 ist an deren Umfang so positioniert, dass bei einer drehsicheren Anbringung des zweiten Teils 322 der Führungsstruktur 32 an der Betätigungswelle 30 der Führungsarm 3221 über der Vertiefung 3210 liegt, wenn die Winkelposition der Betätigungswelle 30 einen großen bis maximalen Öffnungsquerschnitt des Gasventils 1 festlegt. Hingegen liegt die Unterseite des Führungsarms 3221 auf der Oberkante der Führungswand 321 in dem Bereich, der nicht von der Vertiefung 3210 abgedeckt ist, auf, wenn die Winkelposition der Betätigungswelle 30 einen mittleren bis kleinen Öffnungsquerschnitt des Gasventils 1 festlegt.

Die Erfindung ist nicht auf die dargestellte Ausführungsform beschränkt.

### Bezugszeichenliste

1 Gasventil
10 Grundkörper
2 Gasleitung
3 Zündvorrichtung
30 Betätigungswelle
300 Längsachse
301 Abflachung
302 Nut
31 elektrischer Schalter
311 Übertragungsfeder
312 Absatz
32 Führungsstruktur
321 Führungswand
3210 Vertiefung
3211 Übergang
3212 Aussparung
322 zweites Teil der Führungsstruktur
3220 Betätigungsscheibe
3221 Führungsarm
3222 Aufnahmeöffnung
3223 Flansch
3224 Rastarm
3225 Schlitz

## Patentansprüche

1. Gasventil mit Zündvorrichtung umfassend eine Betätigungswelle (30), die zum Festlegen eines Öffnungsquerschnitts des Gasventils (1) um eine Längsachse (300) drehbar ist und zum Betätigen der Zündvorrichtung (3) in axialer Richtung verschiebbar ist, **dadurch gekennzeichnet, dass** die Zündvorrichtung (3) eine Führungsstruktur (32) umfasst, die aus mindestens einem ersten, kreisförmigen Teil, das ortsfest an einem Gehäuse der Zündvorrichtung (3) vorgesehen ist, und einem zweiten Teil (322), das an der Betätigungswelle (30) befestigt ist, besteht und durch die beiden Teile der Führungsstruktur (32) ein Sperrzustand eingestellt werden kann, in dem die axiale Bewegung der Betätigungswelle (30) unterbunden ist.

2. Gasventil nach Anspruch 1, **dadurch gekennzeichnet, dass** das erste Teil eine Führungswand (321) darstellt, die an der Oberseite eines Gehäuses der Zündvorrichtung (3) vorgesehen ist und in deren Oberkante eine Vertiefung (3210) vorgesehen ist.

3. Gasventil nach einem der Ansprüche 1 oder 2, **dadurch gekennzeichnet, dass** die Abmessung des zweiten Teils (322) der Führungsstruktur (32) in radialer Richtung bereichsweise größer ist als der Innenradius des ersten, kreisförmigen Teils der Führungsstruktur.

4. Gasventil nach einem der Ansprüche 1 bis 3, **dadurch gekennzeichnet, dass** das zweite Teil (322) der Führungsstruktur (32) einen Führungsarm (3221) umfasst, der sich in radialer Richtung von der Betätigungswelle (30) erstreckt.

5. Gasventil nach Anspruch 4, **dadurch gekennzeichnet, dass** die Seitenflächen des Führungsarms (3221) zueinander geneigt angeordnet sind.

6. Gasventil nach einem der Ansprüche 1 bis 5, **dadurch gekennzeichnet, dass** das zweite Teil (322) der Führungsstruktur (32) eine Betätigungsscheibe (3220) zum Betätigen eines elektrischen Schalters (31) der Zündvorrichtung (3) umfasst.

7. Gasventil nach Anspruch 6, **dadurch gekennzeichnet, dass** der Führungsarm (3221) mit der Betätigungsscheibe (3220) einteilig ausgestaltet ist.

8. Gasventil nach einem der Ansprüche 1 bis 7, **dadurch gekennzeichnet, dass** in dem ersten, kreisförmigen Teil der Führungsstruktur (32) eine Übertragungsfeder (311) in Form einer Schraubenfeder angeordnet ist.

9. Gasventil nach einem der Ansprüche 1 bis 8, **dadurch gekennzeichnet, dass** in der Unterseite des zweiten Teils (322) der Führungsstruktur (32) ein Aufnahmebereich für ein Übertragungselement zur Betätigung eines elektrischen Schalters (31) der Zündvorrichtung (3) vorgesehen ist.

10. Gasventil nach einem der Ansprüche 1 bis 9, **dadurch gekennzeichnet, dass** der zweite Teil (322) der Führungsstruktur (32) über eine Rastverbindung in einer Nut (302) in der Betätigungswelle (30) befestigt ist.
